# EUROPÄISCHE PATENTSCHRIFT

(11) **EP 1 066 120 B1**
(45) Veröffentlichungstag und Bekanntmachung des Hinweises auf die Patenterteilung: **26.05.2004**
(21) Anmeldenummer: 99916848.7
(22) Anmeldetag: 20.03.1999
(51) Int. Cl.: B06B 1/16

(54) **VIBRATIONS-VERDICHTUNGSSYSTEM ZUM VERDICHTEN VON FORMMASSEN IN FORMKÄSTEN UNTER VERWENDUNG ZWEIER UNWUCHTKÖRPER**
VIBRATION COMPRESSION SYSTEM FOR COMPRESSING MOLDING MATERIALS IN MOLDING BOXES BY USING TWO UNBALANCED BODIES
SYSTEME DE COMPRESSION PAR VIBRATION POUR COMPRIMER DES MATIERES MOULABLES DANS DES CHASSIS DE MOULE AU MOYEN DE DEUX CORPS NON EQUILIBRES

(30) Priorität: 27.03.1998 DE 29805619 U
(43) Veröffentlichungstag der Anmeldung: 10.01.2001
(73) Patentinhaber: PASSAVANT - ROEDIGER UMWELTTECHNIK GmbH, 65322 Aarbergen (DE)
(72) Erfinder: SCHILLER, Gunther, D-65582 Diez (DE)
(74) Vertreter: KEIL & SCHAAFHAUSEN
(86) Internationale Anmeldenummer: PCT/EP1999/001884
(87) Internationale Veröffentlichungsnummer: WO 1999/049992

(56) Entgegenhaltungen:
- EP-A- 0 092 014
- DE-A- 2 046 215
- DE-A- 2 409 417
- DE-A- 3 505 580
- DE-A- 19 510 562
- DE-U- 1 841 635

## Beschreibung

Die Erfindung betrifft ein Vibrations-Verdichtungssystem zum Verdichten und Formen von Formmassen in Formausnehmungen von Formkästen zu Formkörpern gemäß dem Oberbegriff des Anspruchs 1.

Es ist bekannt, daß Verdichtungssysteme zum Verdichten und Formen von Formmassen in Formausnehmungen von Formkästen zu Formkörpern aus mehreren Unwuchtmassen bestehen. Die Unwuchtmassen sitzen auf einer Welle, die eine Rotation dieser Unwuchtmassen erzeugt, wobei jede der Unwuchtmassen eine ungerichtete Einzetftiehkraft in Abhängigkeit von der Winkelgeschwindigkeit der Welle erzeugt. Die Summe dieser Einzelfliehkräfte ergibt eine resultierende Vibratorfliehkraft. Diese resultierende Vibratorfliehkraft wird über eine Welle auf Lager übertragen und über ein Vibratorgehäuse und einen Formkasten an einen Formkörper abgegeben. Durch Änderung der Schwerpunktlage der Unwuchtmassen zueinander kann die Größe der resultierenden Vibratorfliehkraft geändert werden. Für bestimmte Einsatzfälle kann eine Verstellung von Null bis zur maximalen Fliehkraft bei laufendem Vibrator erforderlich sein. Die Wirkrichtung der resultierenden Vibratorfliehkraft ist dabei nicht einstellbar.

In der DE-AS 20 46 215 ist ein Vibrationsantrieb beschrieben, der eine an sich nicht gewünschte Bewegungskomponente eines Exzenterantriebes möglichst weitgehend durch einen Schwingungskörper auffangen und in eine gewünschte Bewegungsrichtung transformieren soll. Diese Aufgabe wird dadurch gelöst, daß der Exzenterantrieb mit verstellbarem Hub in einem Gleitkörper angeordnet ist, der radial zu einem Schwenkzapfen verschiebbar in einer Öffnung des Schwingungskörpers angeordnet ist. Ein solcher Vibrationsantrieb erzeugt eine gerichtete Schwingung in nur einer Achse und soll als Rammvibrator das Eindringen einer Vorrichtung in die Erdoberfläche erleichtern.

Eine solche Lösung ist für ein Vibrations-Verdichtungssystem zum Verdichten und Formen von Formmassen in Formausnehmungen von Formkästen nur für flache Formkörper mit einer Oberseite und mit einer Unterseite, aber nicht für Formkörper mit einem Umfang und mit einer Länge geeignet.

Darüber hinaus wird die Welle nicht nur durch die Übertragung der Rotationskräfte, sondern auch durch die Fliehkräfte der Unwuchtkörper beansprucht.

Weiter ist aus der DE 35 05 580 A1 ein Schwingungserreger bekannt, bei dem zwei Unwuchtkörper hülsenförmig ineinander angeordnet sind. Die Winkellage der Unwuchtkörper zueinander kann durch ein Vorgelege geändert werden, das außerhalb der Wellenachse liegt. Da beide Unwuchtkörper direkt auf der Welle gelagert sind, wird die Fliehkraft des inneren Unwuchtkörpers auf die Welle und von dort auf den äußeren Unwuchtkörper übertragen. Daher ist die Welle nicht frei von Biegebeanspruchungen durch Fliehkräfte der Unwuchtkörper.

Aufgabe der in den Patentansprüchen 1 bis 3 angegebenen Erfindung ist die Entwicklung eines Vibrations-Verdichtungssystems der eingangs genannten Art, bei dem die Welle nicht durch die Fliehkräfte der Unwuchtkörper auf Biegung beansprucht wird.

Diese Aufgabe wird durch die im Patentanspruch 1 aufgeführten Merkmale gelöst. In dem erfindungsgemäßen Vibrations-Verdichtungssystem zum Verdichten und Formen von Formmassen in Formausnehmungen von Formkästen zu Formkörpern mit einem Umfang und mit einer Länge, überwiegend zu ringförmigen, runden oder ovalen Formkörpern, oder vielkantigen, komplexen Profilen, sind ein äußerer Unwuchtkörper 1 und ein innerer Unwuchtkörper 2 mit gleichem kinetischen Moment hülsenförmig so ineinander angeordnet, daß die Massenschwerpunkte beider Unwuchtkörper 1, 2 in einer Rotationsebene liegen und die Änderung der Winkellage der Massenschwerpunkte zueinander mit einer Verstellbuchse 7 erfolgt und der innere Unwuchtkörper über Lager in dem äußeren Unwuchtkörper derart gelagert ist, daß die Welle 3 frei von Biegebeanspruchungen durch die Fliehkraft der Unwuchtkörper 1, 2 ist.

Die Verstellbuchse 7 wird dabei entweder mit einem Gewinde und einer formschlüssigen Verbindung ausgeführt, wobei durch eine achsiale Verschiebung der Verstellbuchse 7 eine Relativbewegung der Unwuchtkörper 1, 2 zueinander erreicht wird oder mit zwei gegenläufigen Gewinden ausgeführt, so daß eine Relativbewegung der Unwuchtkörper 1, 2 zueinander in der Art erzwungen wird, daß die Richtung der resultierenden Vibratorfliehkraft im Bezug auf die Welle 3 immer konstant bleibt.

Zum Formen von langgestreckten Formkörpern wird in vorteilhafter Ausgestaltung der Erfindung einer Serie von mehreren Vibratoren durch Kopplung der Wellenenden 8, 8' hintereinander angeordnet und zentral angetrieben, wobei dann noch an jedem einzelnen Vibrator eine andere Fliehkraft einstellbar und jede Fliehkraft einzeln verstellbar ist.

Die mit der Erfindung erreichten Vorteile bestehen insbesondere darin, daß die Masseschwerpunkte der Unwuchtkörper 1, 2 damit in einer Rotationsebene liegen und eine mehrachsige Biegebeanspruchung der gelagerten Bauteile entfällt und daß die Welle 3 frei von Biegebeanspruchungen durch die Fliehkraft der Unwuchtkörper 1,2 ist.

Die Ausführung der Verstellbuchse 7 mit 2 gegenläufigen Gewinden nach Patentanspruch 2 ermöglicht es, durch achsiale Verschiebung der Verstellbuchse 7 eine Relativbewegung der Unwuchtkörper 1, 2 zueinander so zu erzwingen, daß die Richtung der resultierenden Vibratorfliehkraft im Bezug auf die Welle 3 immer konstant bleibt. Eine zusätzlich vorteilhafte Ausgestaltung der Erfindung ist im Patentanspruch 3 angegeben. Durch Kopplung der Wellenenden können mehrere Vibratoren hintereinander angeordnet werden und gleichzeitig betrieben werden. An jedem dieser Vibratoren ist eine andere Fliehkraft einstellbar und verstellbar. In Verbindung mit den Merkmalen nach Anspruch 2 ist es zum erstenmal möglich, die Richtung der resultierenden Vibratorfliehkraft im Bezug auf die Welle konstant einzustellen.

Einige vorteilhafte Ausführungsbeispiele der Erfindung sind in den Zeichnung dargestellt

und werden im folgenden näher beschrieben: Fig. 1 zeigt einen Längsschnitt durch ein Verdichtungssystem mit zwei hülsenförmig ineinander angeordneten Unwuchtkörpern 1, 2. Der innere Unwuchtkörper 2 ist in dem äußeren Unwuchtkörper 1 durch innere Radiallager 4, der äußere Unwuchtkörper 1 ist im Vibratorgehäuse 5 durch äußere Radiallager 6 gelagert. Die durchgehende Welle 3 ist an einem Wellenende 8 im Vibratorgehäuse 5 durch ein Radiallager 10, an dem anderen Wellenende 8' in dem inneren Unwuchtkörper 2 durch ein radiales Wellenlager 12 gelagert. Die Verstellbuchse 7 ist auf der Außenfläche mit zwei gegenläufigen Gewinden und auf der Innenseite mit einem Vielkeilprofil ausgeführt. Auf der einen Seite wird sie durch beide Unwuchtkörper 1, 2 form- und kraftschlüssig geführt, auf der anderen Seite wird sie durch ein Buchsenlager 11 in der Verstelleinrichtung 9 gelagert, die ihrerseits achsial verstellbar ist.

In Fig. 2 ist ein Längsschnitt durch eine vereinfachte Ausführungsform dargestellt, bei der die Verstellbüchse 7 auf der Außenfläche nur mit einem Gewinde ausgeführt und auf der Innenseite mit einem Vielkeilprofil ausgeführt ist. Auf der einen Seite wird sie durch den äußeren Unwuchtkörper 1 form- und kraftschlüssig geführt, auf der anderen Seite wird sie durch ein Buchsenlager 11 in der Verstelleinrichtung 9 gelagert, die ihrerseits achsial verstellbar ist. Die durchgehende Welle 3 ist an einem Ende 8 im Vibratorgehäuse 5 durch ein Radiallager 10, an dem anderen Ende 8' in dem inneren Unwuchtkörper 2 kraftund formschlüssig gelagert.

Der innere Unwuchtkörper 2 ist wie in Fig. 1 in dem äußeren Unwuchtkörper 1 durch innere Radiallager 4, der äußere Unwuchtkörper 1 ist im Vibratorgehäuse 5 durch äußere Radiallager 6 gelagert.

Fig. 3 zeigt einen Längsschnitt durch eine weiter vereinfachte Ausführungsform, wobei der äußere Unwuchtkörper 1 durch äußere Radiallager 6 unmittelbar im Vibratorgehäuse 5 gelagert ist. Der innere Unwuchtkörper 2 ist wie in Fig.2 direkt auf der Welle 3 befestigt.

Im Betrieb des Vibrations-Verdichtungssystems zum Verdichten und Formen von Formmassen in Formausnehmungen von Formkästen zu Formkörpern mit einem Umfang und mit einer Länge nach Fig. 1 und Fig. 2 wird ein Wellenende der Welle angetrieben und überträgt die Rotationsbewegung über das Vielkeilprofil der Welle formschlüssig an die Verstellbuchse. Die Verstellbuchse wiederum überträgt die Rotation über die beiden gegenläufigen Gewinde auf ihrer Außenfläche an beide Rotationskörper.
Durch die achsiale Verschiebung der Verstellbuchse mittels der Verstelleinrichtung nach Fig. 1 wird eine Relativbewegung der Unwuchtkörper und damit eine Änderung der Lage der Massenschwerpunkte zueinander erzwungen.
Die Lage der Unwuchtkörper zueinander und die Relativbewegung der Unwuchtkörper beim Verstellvorgang sind unabhängig von der achsialen Lage und der Winkelgeschwindigkeit der Welle. Die Welle ist durch den Vibrator durchtreibend. Durch Kopplung der Wellenenden können mehrere Vibratoren hintereinander angeordnet werden. Sie können gleichzeitig betrieben werden. An jedem dieser Vibratoren ist eine andere Fliehkraft einstellbar und verstellbar.
In einem typischen Anwendungsfall der Erfindung werden zur Herstellung von Betonrohren Vibrationskerne verwendet. Es werden nun mehrere der oben beschriebenen Vibratoren zu einem Zentralvibrator zusammengebaut. Die Vibration der Kerne wird durch diesen Zentralvibrator erzeugt, der aus mehreren einzelnen Vibratoren besteht, die miteinander verbunden sind und zentral angetrieben werden. In Anpassung an das herzustellende Produkt und in Abhängigkeit von dem jeweiligen Fertigungszeitpunkt, der Betonzusammensetzung, der Vibratordrehzahl (Erregerfrequenz) und des Feder-Dämpfer-Systems der Formeinrichtung/Maschine, wird während der Produktion eines Rohres die Vibratorfliehkraft jeder einzelnen Vibratoretage eingestellt bzw. verstellt.

## Patentansprüche

1. Vibrations-Verdichtungssystem zum Verdichten und Formen von Formmassen in Formausnehmungen von Formkästen zu Formkörpern mit einem Umfang und mit einer Länge, welches hülsenförmig ineinander angeordnet einen äußeren Unwuchtkörper (1) und einen inneren Unwuchtkörper (2) mit gleichem kinetischen Moment aufweist, wobei die Massenschwerpunkte beider Unwuchtkörper (1, 2) in einer Rotationsebene liegen, **dadurch gekennzeichnet, daß** die Änderung der Winkellage der Massenschwerpunkte zueinander mit einer Verstellbuchse (7) erfolgt und der innere Unwuchtkörper (2) über Lager (4) in dem äußeren Unwuchtkörper (1) derart gelagert ist, daß die Welle (3) frei von Biegebeanspruchungen durch die Fliehkraft der Unwuchtkörper (1, 2) ist.

2. Verdichtungssystem nach Anspruch 1, **dadurch gekennzeichnet, daß** die Verstellbuchse (7) mit einem Gewinde und einer formschlüssigen Verbindung oder mit zwei gegenläufigen Gewinden ausgeführt ist und durch eine achsiale Verschiebung der Verstellbuchse (7) eine Relativbewegung der Unwuchtkörper (1, 2) zueinander so erzwungen wird, daß die Richtung der resultierenden Vibratorfliehkräfte im Bezug auf die Welle (3) immer konstant bleibt.

3. Verdichtungssystem nach Anspruch 1 und 2, **dadurch gekennzeichnet, daß** an jedem einzelnen Vibrator einer Serie von mehreren Vibratoren, die durch Kopplung der Wellenenden (8, 8') hintereinander angeordnet und zentral angetrieben werden, eine andere Fliehkraft einstellbar und jede Fliehkraft einzeln verstellbar ist.

## Claims

1. A vibration compression system for compressing and moulding moulding materials in moulding recesses of moulding boxes to produce moulded bodies with a circumference and with a length, which system comprises an outer unbalanced body (1) and an inner unbalanced body (2) which are in a shell-type arrangement one inside the other and have the same kinetic moment, the centres of gravity of both unbalanced bodies (1, 2) lying in a plane of rotation, **characterised in that** the change in the angular position of the centres of gravity in relation to one another is performed by an adjusting bushing (7) and the inner unbalanced body (2) is mounted via bearings (4) in the outer unbalanced body (1) in such a manner that the shaft (3) is free from bending loads by the centrifugal force of the unbalanced bodies (1, 2).

2. A compression system according to Claim 1, **characterised in that** the adjusting bushing (7) is designed with a thread and a positive connection or with two opposed threads and by an axial displacement of the adjusting bushing (7) a relative movement of the unbalanced bodies (1, 2) is forced so that the direction of the resultant vibrator centrifugal forces always remains constant with respect to the shaft (3).

3. A compression system according to Claim 1 and 2, **characterised in that** a different centrifugal force can be set and each centrifugal force can be individually adjusted on each individual vibrator of a series of several vibrators, which are disposed one behind the other by coupling the shaft ends (8, 8') and are centrally driven.

## Revendications

1. Système de compression par vibration pour comprimer et former des matières moulables dans des évidements de moule de châssis de moule afin de produire des corps moulés présentant une circonférence et une longueur, lequel système est muni d'un corps non équilibré extérieur (1) et un corps non équilibré intérieur (2) de même moment cinétique, les deux corps étant emmanchés l'un dans l'autre comme des manchons, les centres de gravité des deux corps non équilibrés étant situés dans un plan de rotation, **caractérisé en ce que** la modification de la position angulaire relative des centres de gravité est réalisée au moyen d'une bague de réglage (7) et le corps non équilibré intérieur (2) est monté dans le corps non équilibré extérieur (1) au moyen d'un palier (4) de telle sorte que l'arbre (3) est exempt de contraintes de flexion dues à la force centrifuge des corps non équilibrés (1, 2).

2. Système de compression selon la revendication 1, **caractérisé en ce que** la bague de réglage (7) est formée avec un filetage et une liaison par forme ou avec deux filetages contraires, et un déplacement relatif des corps non équilibrés (1, 2) l'un vers l'autre est obtenu en faisant coulisser de façon axiale la bague de réglage (7) de telle sorte que la direction des forces centrifuges de vibrateur qui en résultent reste constante par rapport à l'arbre (3).

3. Système de compression selon la revendication 1 et 2, **caractérisé en ce qu'**il est possible de régler une force centrifuge différente pour chaque vibrateur d'une série de plusieurs vibrateurs disposés les uns derrières les autres par accouplement des extrémités d'arbre (8, 8') et entraînés de façon centrale, et chaque force centrifuge peut être réglée individuellement.
